# DEMANDE DE BREVET EUROPEEN

(11) **EP 4 786 066 A1**
(43) Date de publication de la demande: **05.08.2026**
(21) Numéro de dépôt: 26153597.5
(22) Date de dépôt: 22.01.2026
(51) Int. Cl.: B08B 9/049, E03F 9/00, E03F 7/10, E03F 7/12

(54) **SYSTÈME DE CURAGE AUTOMATISÉ ET PROCÉDÉ DE COMMANDE D'UN TEL SYSTÈME DE CURAGE**

(30) Priorité: 03.02.2025 FR 2501085
(71) Demandeur: ORTEC EXPANSION, 13799 Aix-en-Provence - Cedex 3 (FR)
(72) Inventeur: RIVARD, Daniel, 75007 Paris (FR)
(74) Mandataire: Gevers & Orès

(57) **Abrégé**

Le système (1), destiné au curage d'une canalisation (2) contenant des boues, comprend une tête de curage (4) pour projeter de l'eau à haute pression, une pompe (11) pour fournir l'eau, un tuyau flexible (14) reliant la pompe (11) à la tête de curage (4), un enrouleur (16) pour enrouler et dérouler le tuyau flexible (14), une caméra (29) équipant la tête de curage (4) pour prendre des images de l'intérieur de la canalisation (2), la caméra (29) étant autonome et transmettant les images prises via une liaison sans fil, et une unité de traitement de données (20) configurée pour pouvoir utiliser des informations issues des images prises par la caméra (29) pour déterminer la valeur d'au moins un paramètre de commande, cette valeur étant transmise à une unité de commande (17) de l'enrouleur (16) pour enrouler et dérouler le tuyau flexible (14) afin de curer la canalisation (2).

## Description

### Domaine technique

La présente invention concerne un système de curage automatisé et un procédé de commande d'un tel système de curage. Elle concerne également un hydrocureur comprenant un système de curage automatisé.

### Etat de la technique

Les réseaux d'assainissement tels que les égouts, sont des systèmes de collecte des eaux qu'il convient d'entretenir pour garantir leur bon fonctionnement. II peut s'agir de réseaux d'évacuation d'eaux pluviales, d'eaux usées (aussi appelées eaux noires) ou encore d'eaux unitaires (regroupant les eaux pluviales et les eaux usées). La maintenance de tels réseaux comprend notamment un curage régulier des canalisations qui les composent. Le curage a pour objectif d'éliminer les déchets et sédiments, appelés boues, accumulés dans les canalisations au fil du temps afin de prévenir les obstructions.

On connaît les systèmes de curage, généralement sous la forme d'un hydrocureur, permettant de réaliser les opérations de curage des égouts. A l'exemple du document EP 805239 B1 qui décrit un véhicule équipé d'un système de curage comprenant en priorité une tête de curage alimentée en eau par une pompe à eau à haute pression. Cette dernière génère une énergie à haute pression, qui permet à la fois, grâce à un dévidoir piloté par un opérateur, sur un hydrocureur classique :
- de tracter, grâce à des jets disposés à l'arrière de la tête de curage, celle-ci ainsi que le flexible assurant la liaison entre la tête de curage et la pompe à haute pression ; et
- de désagréger, grâce au débit d'eau et à l'énergie fournie par la pompe à haute pression, les matières déposées dans la canalisation et les entraîner vers l'aval afin que ces matières puissent être aspirées par ledit hydrocureur au niveau de la bouche d'égout, et ainsi de réaliser le curage de la canalisation.

Toutefois, les systèmes de curage existants ne sont pas complètement satisfaisants en termes d'efficacité et de sécurité. En effet, l'opérateur réalise généralement le curage en aveugle, c'est-à-dire qu'il pilote le déplacement de la tête de curage en fonction des retours auditifs ou subjectifs qu'il perçoit au cours du curage. Si l'opérateur n'estime pas correctement la vitesse de déplacement pour la tête de curage, le travail sera imparfait. S'il surestime la vitesse, la tête de curage peut se frayer un chemin au travers les boues et donc ne réaliser qu'une partie du travail. A l'inverse, s'il sous-estime la vitesse, le curage consomme plus d'eau que nécessaire, ce qui réduit l'autonomie de l'hydrocureur et augmente le nombre de ravitaillements en eau à effectuer.

En outre, pour réaliser le curage en aveugle, l'opérateur doit être proche de la canalisation, typiquement au niveau de la bouche d'égout par laquelle il introduit la tête de curage dans la canalisation. Cela présente un risque pour l'opérateur qui est susceptible de respirer des projections de fibres et/ou d'effluves toxiques portées par un courant d'air sortant de la canalisation, provoqué par le débit à haute pression lors du curage. La proximité de l'opérateur avec la bouche d'égout présente également un risque que celui-ci soit heurté par la tête de curage, dans le cas où celle-ci viendrait à être éjectée intempestivement de la canalisation à cause de la pression.

Les systèmes de curage actuels existants ne sont donc pas complètement satisfaisants. Ils présentent notamment les inconvénients suivants : travail en aveugle, consommation anormale de carburant et d'eau, risques d'accident à court ou moyen terme, incapacité à connaître l'état de l'égout après curage, obligation de faire passer après curage une caméra de vidéo-inspection ce qui est considéré comme un double travail.

Par ailleurs, on connaît :
- par le document DE 196 19 326 A1, un véhicule de curage muni d'un système de curage qui comporte une tête de curage. Cette tête de curage, qui est liée par une pluralité de câbles au véhicule, comprend une unité de balayage optique pourvue d'une caméra ; et
- par le document DE 10 2009 036317 A1, un dispositif de nettoyage d'une canalisation.

### Exposé de l'invention

La présente invention a pour objet de remédier aux inconvénients précités. Elle concerne un système de curage pour réaliser le curage d'une canalisation d'un réseau d'assainissement susceptible de contenir des boues, ledit système de curage comprenant au moins :
- une tête de curage configurée pour pouvoir être introduite dans la canalisation de manière à pouvoir être déplacée à l'intérieur de ladite canalisation, la tête de curage étant configurée pour projeter de l'eau à haute pression afin de curer la canalisation ;
- une pompe à eau à haute pression configurée pour fournir de l'eau à haute pression à la tête de curage ;
- un tuyau flexible reliant la pompe à haute pression et la tête de curage afin d'alimenter ladite tête de curage en eau à haute pression ; et
- un enrouleur (à entraînement hydraulique ou électrique), apte à recevoir le tuyau flexible, l'enrouleur étant configuré pour pouvoir enrouler et dérouler le tuyau flexible de manière à permettre le déplacement de la tête de curage dans la canalisation (sur une longueur de minimum 80 ml).

Selon l'invention, le système de curage comporte :
- un dispositif de commande comprenant :
   - une interface homme-machine permettant à un opérateur d'entrer des données d'entrée comprenant au moins des caractéristiques relatives à la canalisation (sa position géographique et GPS, le type d'égout, son diamètre) et des caractéristiques relatives aux boues présentes dans la canalisation ; et
   - une unité de traitement de données configurée pour déterminer, à l'aide des données d'entrée, la valeur d'au moins un premier paramètre de commande, et
- une unité de transmission configurée pour transmettre ladite valeur du premier paramètre de commande à une première unité de commande,
l'enrouleur étant configuré pour pouvoir être commandé par la première unité de commande à l'aide de ladite valeur de manière à enrouler et/ou dérouler le tuyau flexible permettant le déplacement de la tête de curage afin de curer la canalisation.

Ainsi, grâce à l'invention, on dispose d'un système de curage particulièrement précis et efficace puisque le déplacement de la tête de curage réalisant les opérations de curage est automatisé et spécifiquement adapté aux conditions réelles de la canalisation à curer. Ainsi, le système de curage permet d'économiser de l'eau, ce qui augmente son autonomie et diminue les coûts liés au ravitaillement en eau. Le système de curage selon l'invention est également plus sûr pour l'opérateur puisque l'automatisation des opérations de curage permet à l'opérateur de suivre lesdites opération à distance. Il n'est donc pas soumis aux risques liés aux effluves générées par le curage ou au risque de heurt par la tête de curage en cas d'éjection intempestive, celui-ci pouvant opérer de l'intérieur de l'hydrocureur.

Avantageusement, les données d'entrées comprennent au moins l'une des données suivantes :
- le type de la canalisation ;
- le diamètre de la canalisation ;
- le type des boues présentes dans la canalisation ; et
- une donnée représentative (et assez précise) du volume des boues présentes dans la canalisation.

De façon avantageuse, le ou les paramètres de commande de l'enrouleur déterminés par l'unité de traitement de données comprennent au moins l'un des paramètres suivants :
- une vitesse de déroulage de l'enrouleur ;
- une vitesse d'enroulage de l'enrouleur ;
- une distance de déroulage de l'enrouleur ;
- une distance d'enroulage de l'enrouleur ;
- un nombre de passes pour la tête de curage.

Dans un mode de réalisation particulier, l'unité de traitement de données est configurée pour déterminer la valeur d'au moins un second paramètre de commande, l'unité de transmission étant configurée pour transmettre le second paramètre de commande à une seconde unité de commande, la pompe étant configurée pour pouvoir être commandée par ladite valeur, la seconde unité de commande à l'aide du second paramètre de commande de manière à faire varier la vitesse de la pompe permettant d'obtenir un débit d'eau souhaité pour le curage de la canalisation.

Ainsi, on est en mesure d'adapter précisément la quantité d'eau utilisée en fonction des conditions réelles de la canalisation à curer, ce qui contribue à une économie d'eau et à la diminution des coûts liés au ravitaillement en eau.

Dans un mode de réalisation particulier, le système de curage comporte une base de données comprenant des tables de correspondance regroupant des ensembles de données d'entrées et des valeurs de paramètres de commande prédéterminés, une valeur d'au moins un paramètre de commande étant associée à chaque ensemble de données d'entrée, l'unité de traitement de données étant configurée pour déterminer une valeur d'au moins un paramètre de commande à l'aide de ces tables de correspondance.

Ainsi, on est en mesure de prédéfinir des paramètres de commande en fonction des besoins correspondant à des conditions bien spécifiques et connues. Cela permet d'obtenir facilement une détermination des paramètres de commande qui est fiable et rapide.

Dans un mode de réalisation particulier, le système de curage comprend une roue codeuse apte à être entraînée en rotation lorsque le tuyau flexible est enroulé et déroulé par l'enrouleur, la position angulaire de la roue codeuse permettant de déterminer la position de la tête de curage dans la canalisation, ainsi que de faire en sorte que la vitesse de déroulement et d'enroulement reste constante malgré les différentes nappes de flexible enroulées sur l'enrouleur.

En outre, de façon avantageuse, la roue codeuse est intégrée dans un élément de guidage destiné à être agencé au niveau d'un angle d'entrée de la canalisation, l'élément de guidage étant configuré pour guider le tuyau flexible de sorte que le déplacement du tuyau flexible entraîne la roue codeuse.

Ainsi, l'opérateur peut disposer facilement, de façon précise et à tout moment, de la position de la tête de curage dans la canalisation. Cela contribue au fait que l'opérateur n'a pas besoin d'être à proximité de l'entrée de la canalisation pour suivre les opérations de curage. De plus, cela peut permettre de localiser précisément des imperfections de la canalisation au centimètre près, notamment à l'aide d'une caméra comme détaillé ci-dessous.

Dans un mode de réalisation préféré, le système de curage comprend une caméra équipant la tête de curage, la caméra étant configurée pour pouvoir prendre des images de l'intérieur de la canalisation et les transmettre.

De façon avantageuse, l'unité de traitement de données est configurée pour pouvoir utiliser les images prises par la caméra pour déterminer au moins une des données d'entrée permettant de déterminer le ou les paramètres de commande.

Ces images traitées par une intelligence artificielle, permettent de déterminer le pourcentage de hauteur entre le haut de la canalisation, l'eau en surface et l'épaisseur d'eau au-dessus de la boue.

Ainsi, on est en mesure d'obtenir des informations sur les conditions réelles de l'état de la canalisation, notamment des boues présentes, et d'utiliser ces informations comme données d'entrée. Cela contribue à la détermination de paramètres de commande particulièrement adaptés aux conditions réelles, et donc à augmenter l'efficacité et la précision du curage.

De préférence, la caméra est autonome et le système de curage comporte au moins une balise relais configurée pour recevoir les images transmises par la caméra et pour transmettre ces images au dispositif de commande.

La présente invention concerne également un hydrocureur pour réaliser le curage d'une canalisation d'un réseau d'assainissement susceptible de contenir des boues. Selon l'invention, l'hydrocureur est équipé d'un système de curage tel que décrit ci-dessus.

Avantageusement, l'hydrocureur comporte une potence déployable vers l'avant de l'hydrocureur pour guider le tuyau flexible depuis l'enrouleur vers la canalisation, la potence étant configurée pour pouvoir être pivotée de part et d'autre de l'hydrocureur.

Ainsi, l'opérateur peut suivre les opérations de curage depuis une cabine présente sur un porteur de l'hydrocureur, donc à distance de l'entrée de la canalisation, ce qui contribue à améliorer la sécurité et la sûreté de l'espace autour de l'entrée de la canalisation (comme une bouche d'égout), notamment pour l'opérateur.

En outre, de façon avantageuse, l'hydrocureur comporte un système d'aspiration comprenant :
- une cuve de récupération des boues ;
- une pompe à vide configurée pour générer une dépression dans la cuve de récupération ; et
- un tuyau d'aspiration relié à la cuve de récupération et destiné à être agencé dans la canalisation,
le système d'aspiration étant configuré pour pouvoir aspirer les boues curées par le système de curage, par l'avant de l'hydrocureur.

Ainsi, on dispose d'un véhicule autonome comportant tous les systèmes nécessaires pour réaliser le curage de la canalisation et l'aspiration des boues de la manière la plus performante.

La présente invention concerne également un procédé de commande d'un système de curage tel que décrit ci-dessus. Selon l'invention, le procédé de commande comprend au moins les étapes successives suivantes mises en œuvre par un dispositif de commande :
- une étape d'entrée de données, mise en œuvre par un opérateur via une interface homme-machine, pour entrer des données d'entrées comprenant au moins des caractéristiques relatives à la canalisation et des caractéristiques relatives aux boues présentes dans la canalisation ;
- une étape de détermination, mise en œuvre par une unité de traitement de données, pour déterminer, à l'aide au moins des données d'entrée, la valeur d'au moins un premier paramètre de commande ; et
- une étape de transmission, mise en œuvre par une unité de transmission, pour transmettre ladite valeur à une première unité de commande,
l'enrouleur étant configuré pour pouvoir être commandé par la première unité de commande à l'aide de ladite valeur du premier paramètre de commande de manière à enrouler et/ou dérouler de tuyau flexible permettant le déplacement de la tête de curage afin de curer la canalisation.

Dans un mode de réalisation particulier :
- l'étape de détermination comprend la détermination, à l'aide des données d'entrée, de la valeur d'au moins un second paramètre de commande ;
- l'étape de transmission comprend la transmission du second paramètre de commande à une seconde unité de commande,
la pompe étant configurée pour pouvoir être commandée par la seconde unité de commande à l'aide de ladite valeur du second paramètre de commande de manière à faire varier la vitesse de la pompe permettant d'obtenir un débit d'eau souhaité pour le curage de la canalisation.

Dans un mode de réalisation préféré, le système de curage comprend une caméra équipant la tête de curage, la caméra étant configurée pour pouvoir prendre et transmettre des images de l'état de l'intérieur de la canalisation, l'étape d'entrée de données comprenant au moins les sous-étapes successives suivantes :
- une sous-étape de positionnement, mise en œuvre par l'opérateur, pour positionner la tête de curage à l'intérieur de la canalisation ;
- une sous-étape de prise d'image, mise en œuvre par la caméra, pour prendre au moins une image de l'intérieur de la canalisation permettant ainsi de visualiser (et de donner le pourcentage) des boues présentes dans la canalisation ;
- une sous-étape de traitement de données, mise en œuvre par l'unité de traitement de données, pour déterminer au moins une caractéristique relative au volume de boues présentes dans la canalisation à partir de l'image prise par la caméra,
la caractéristique déterminée à la sous-étape de traitement de données correspondant à l'une des données d'entrée utilisée à l'étape de détermination pour la détermination du premier paramètre de commande.

### Brève description des figures

Les figures annexées feront bien comprendre comment l'invention peut être réalisée. Sur ces figures, des références identiques désignent des éléments semblables.
La figure 1 est une vue schématique d'un hydrocureur comprenant un système de curage selon un mode de réalisation particulier.
La figure 2 est une vue en coupe d'une tête de curage du système de curage de la figure 1 dans une canalisation à curer.
La figure 3 est une vue transversale, en coupe, de la canalisation de la figure 2.
La figure 4 est une vue schématique du système de curage de la figure 1.
La figure 5 est un schéma synoptique d'un procédé de commande d'un système automatique de curage selon un mode de réalisation particulier.

### Description détaillée

Le système 1 de curage (ci-après système 1) permettant d'illustrer l'invention est représenté schématiquement dans un mode de réalisation particulier de la figure 1 à la figure 5. Le système 1 est destiné à réaliser le curage de canalisations de réseaux d'assainissement, tels que des égouts, susceptibles de contenir des boues.

Dans le cadre de la présente description, un réseau d'assainissement désigne une structure comprenant des canalisations d'évacuation d'eaux. A titre d'exemple non limitatif, un réseau d'assainissement peut correspondre à un réseau d'égouts urbain, ou à un réseau d'évacuation industriel. Les eaux évacuées par de tels réseaux peuvent être des eaux pluviales, des eaux usées (aussi appelées eaux noires) ou des eaux unitaires (à savoir des eaux pluviales et des eaux usées mélangées). Les boues, désignent les déchets et/ou les sédiments charriés par les eaux, qui s'accumulent dans les canalisations.

Le système 1 est particulier en ce qu'il permet de réaliser le curage des canalisations de façon automatisée en tenant compte de paramètres spécifiques aux opérations de curage à réaliser, comme expliqué en détail ci-après. En particulier, il permet de prendre en compte des données caractéristiques de la canalisation à curer et des données caractéristiques des boues présentes dans ladite canalisation. Ces données peuvent comprendre le type et les dimensions de la canalisation à curer et le type et le volume des boues.

Le type de canalisation peut désigner la nature de la canalisation, par exemple si elle est réalisée en fibrociment, en pierre ou en matière plastique. Les dimensions de la canalisation font référence, notamment, à son diamètre et sa longueur. A titre d'information, dans une application préférée, le diamètre des canalisations considérées varie entre 100 mm et 800 mm et leur longueur est généralement de 80 mètres linéaires, sur les tronçons principaux de collecte.

En outre, par « type de boue », on entend la nature des boues présentes dans la canalisation. En effet, il est important de prendre en compte la nature des boues, car certaines de leur caractéristiques, telles que leur épaisseur et/ou leur viscosité, peuvent varier en fonction des eaux qui s'écoulent dans la canalisation. Par exemple, on peut considérer trois types de boues, les boues noires issues d'eaux noires, les boues pluviales issues d'eaux pluviales et les boues unitaires issues d'eaux unitaires (eaux pluviales et eaux noires). Dans un mode de réalisation préféré, on tient compte de la densité des boues. Ces densités sont, généralement, de l'ordre de 1,4 pour les boues unitaires, de l'ordre de 1,2 pour les boues noires, et de l'ordre de 1,6 pour les boues pluviales.

Toutes les données décrites ci-dessus correspondent à des caractéristiques importantes pouvant impacter les opérations de curage. La prise en compte de toutes ces données peut donc permettre d'établir un paramétrage optimal du système 1 afin de réaliser un curage adapté aux conditions réelles.

Dans un mode de réalisation préféré représenté sur la figure 1, le système 1 est configuré pour équiper un hydrocureur H. De préférence, l'hydrocureur H correspond à un véhicule porteur adapté à la circulation sur une chaussée C telle qu'une voie urbaine. L'hydrocureur H est destiné à réaliser le curage d'une canalisation 2 contenant des boues B (uniquement représentées sur la figure 3).

Dans le mode de réalisation particulier de la figure 1, la canalisation 2 correspond à une canalisation sensiblement linéaire, de section sensiblement circulaire, de diamètre D (figure 3). La canalisation 2 présente une direction longitudinale représentée par un axe X sur la figure 1 et la figure 2. Cet axe X est incliné par rapport à l'horizontale pour permettre l'écoulement des eaux et des boues B à évacuer. Plus précisément, l'écoulement des eaux s'effectue depuis une partie amont de la canalisation 2 indiquée par une flèche F1, vers une partie aval de la canalisation 2 indiquée par une flèche F2. Dans d'autres modes de réalisation, la canalisation 2 peut présenter d'autres configurations plus complexes, notamment avec des géométries variées (concernant la forme de la canalisation ou la forme de sa section).

En outre, la canalisation 2 présente au moins une ouverture par laquelle les opérations de curage sont destinées à être réalisées. Dans le mode de réalisation particulier de la figure 1, cette ouverture correspond à une bouche d'égout 3 débouchant radialement dans la canalisation 2 d'une part, et vers l'extérieur au niveau de la chaussée C d'autre part.

La canalisation 2 peut présenter une longueur telle que son curage est réalisé en plusieurs fois. Pour ce faire, la canalisation 2 peut comprendre plusieurs bouches d'égout 3 réparties sur la longueur de la canalisation 2 (généralement les bouches d'égout sont espacées tous les 80 mètres linéaires, hors changement de direction). Le curage est alors réalisé portion par portion, chaque portion de la canalisation 2 correspondant à un tronçon de canalisation 2 séparant deux bouches d'égout 3 successives. Le curage est réalisé par la bouche d'égout 3 située dans la partie aval de la portion de canalisation 2 considérée.

Comme représenté sur la figure 1, le système 1 comprend une tête de curage 4 destinée à être introduite dans la canalisation 2 pour réaliser le curage. La tête de curage 4 est configurée pour pouvoir être déplacée le long de la canalisation 2 (c'est-à-dire selon l'axe X) et pour pouvoir projeter de l'eau à haute pression afin de réaliser le curage.

Comme représenté sur la figure 2, lorsque la tête de curage 4 est agencée dans la canalisation 2, la tête de curage 4 présente une extrémité avant 5 orientée vers la partie amont de la canalisation 2 (flèche F1) et une extrémité arrière 6 orientée vers la partie aval de la canalisation 2 (flèche F2). De plus, la tête de curage 4 présente une partie inférieure 7 sensiblement plane destinée à reposer sur un fond 8 de la canalisation 2, où s'accumulent les boues B. La tête de curage 4 présente également une partie supérieure 9, opposée à la partie inférieure 7, sur laquelle des équipements peuvent être fixés, comme précisé ci-après.

Dans un mode de réalisation particulier représenté sur la figure 2, la tête de curage 4 comprend une pluralité de buses 10 pour projeter l'eau à haute pression. Les buses 10 sont agencées en ligne, selon la largeur de la tête de curage 4. Les buses 10 sont agencées au niveau de l'extrémité arrière 6 de la tête de curage 4, vers la partie inférieure 7, de manière à projeter l'eau à haute pression vers l'arrière de la tête de curage 4. De préférence, les buses 10 sont orientées de manière à projeter l'eau à haute pression vers le fond 8 de la canalisation 2 lorsque la tête est située dans ladite canalisation 2. La trajectoire des jets d'eau projetés par les buses 10 est illustrée sur la figure 2 par un trait T en pointillés.

Les buses 10 ainsi configurées peuvent permettre de réaliser deux actions : d'une part elles peuvent être utilisées pour faire avancer la tête de curage 4 dans la canalisation 2 et d'autre part, elles permettent de réaliser le curage de ladite canalisation 2.

En complément des buses 10, la tête de curage 4 peut comporter d'autres buses dites buses de traction (non représentées). Ces buses de traction sont également agencées au niveau de l'extrémité arrière 6 de la tête de curage 4, vers la partie supérieure 9. De plus, les buses de traction peuvent être orientées avec une trajectoire différente de celle des buses 10. Les buses de traction peuvent également être utilisées pour faire avancer la tête de curage 4 dans la canalisation 2.Dans un mode de réalisation particulier (non représenté), la tête de curage 4 peut également comporter une ou plusieurs buses supplémentaires. Par exemple, la tête de curage 4 peut comprendre une ou plusieurs buses agencées au niveau de l'extrémité avant 5 et configurées pour projeter de l'eau à haute pression vers l'avant de la tête de curage 4. De telles buses peuvent permettre, par exemple, de dégager un bouchon gênant le passage de la tête de curage 4 dans la canalisation 2.

Comme représenté schématiquement sur la figure 1, le système 1 comprend un pompe 11 à eau à haute pression, configurée pour fournir de l'eau à haute pression à la tête de curage 4. Dans le mode de réalisation particulier de la figure 1, l'hydrocureur H comprend une cuve à eau 12 pour alimenter la pompe 11 en eau. De manière usuelle, la pompe 11 est munie d'une unité de commande 13 configurée pour pouvoir commander la vitesse de la pompe 11. Par exemple, l'unité de commande 13 peut correspondre à un distributeur hydraulique ou à un distributeur électrique.

Le système 1 comprend également un tuyau flexible 14 reliant la pompe 11 à la tête de curage 4. Le tuyau flexible 14 est configuré pour acheminer l'eau à haute pression fournie par la pompe 11, jusqu'à la tête de curage 4, afin de réaliser le curage de la canalisation 2. Le tuyau flexible 14 peut correspondre à un tuyau flexible usuel. De préférence, le tuyau flexible 14 est raccordé à la tête de curage 4 par un joint tournant 15 (figure 2) permettant d'adapter plus facilement la tête de curage 4 en position horizontale dans la canalisation 2 (c'est-à-dire avec la partie inférieure 7 orientée vers le fond 8).

En outre, le système 1 comprend un enrouleur 16 apte à recevoir le tuyau flexible 14. L'enrouleur 16 est configuré pour pouvoir enrouler et dérouler le tuyau flexible 14 de manière à permettre le déplacement de la tête de curage 4. En effet, il est possible de faire avancer la tête de curage 4 dans la canalisation 2 (c'est-à-dire la déplacer selon la flèche F1 vers la partie amont) en projetant de l'eau à haute pression en même temps que le tuyau flexible 14 est déroulé par l'enrouleur 16. A l'inverse, il est possible de faire revenir la tête de curage 4 (c'est-à-dire la déplacer selon la flèche F2 vers la partie aval), en enroulant le tuyau flexible 14 à l'aide de l'enrouleur 16 de façon à tirer la tête de curage 4.

Dans un mode de réalisation particulier, l'enrouleur 16 correspond à un enrouleur à entraînement hydraulique. Dans d'autres modes de réalisation, un enrouleur à entraînement électrique pourrait être envisagé. De manière usuelle, l'enrouleur 16 est muni d'une unité de commande 17 configurée pour pouvoir commander la vitesse d'enroulage et de déroulage de l'enrouleur 16 ainsi que la distance d'enroulage et de déroulage de l'enrouleur 16. La vitesse et la distance d'enroulage et de déroulage sont commandées pendant la phase de curage. La vitesse d'enroulage ou de déroulage correspond à la vitesse à laquelle l'enrouleur 16 enroule ou déroule le tuyau flexible 14. La distance d'enroulage ou de déroulage correspond à la longueur de tuyau flexible 14 que l'enrouleur 16 enroule ou déroule.

Dans une mode de réalisation particulier, l'unité de commande 17 correspond à un distributeur hydraulique à débit variable, commandé à l'aide d'un potentiomètre. L'unité de commande 17 peut également correspondre à un autre type de distributeur, par exemple un distributeur électrique.

Par ailleurs, le système 1 comporte un dispositif de commande 18 représenté schématiquement sur la figure 1 et la figure 4. Le dispositif de commande 18 comprend une interface 19 homme-machine et une unité de traitement de données 20. Le dispositif de commande 18 est configuré pour permettre au système 1 de réaliser le curage de la canalisation 2 de façon automatisée à partir de données d'entrée fournies par l'opérateur O.

L'interface 19 est configurée pour permettre à l'opérateur O d'entrer les données d'entrée dans le dispositif de commande 18. Les données d'entrée fournies par l'opérateur O comprennent au moins des caractéristiques relatives à la canalisation 2 et des caractéristiques relatives aux boues B présentes dans ladite canalisation 2. Ces caractéristiques sont représentatives des conditions principales à prendre en compte pour réaliser le curage de la canalisation 2. Aussi, il s'agit de caractéristiques qui permettent de définir comment paramétrer efficacement les opérations de curage de la canalisation 2.

De manière non limitative, les caractéristiques relatives à la canalisation 2 peuvent comprendre le type et les dimensions de la canalisation 2, notamment son diamètre D, sa longueur, son emplacement géographique (rue, ville, position GPS).

Toujours de manière non limitative, les caractéristiques relatives aux boues B présentes dans la canalisation 2 peuvent comprendre le type des boues B et des données représentatives du volume des boues B. Par « données représentatives du volume des boues », on entend au moins une donnée permettant de déterminer le volume des boues B. En effet, à partir d'une donnée caméra telle que la hauteur apparente des boues B présentes dans la canalisation 2 (lorsque l'on regarde la canalisation 2 selon sa section), et en connaissant les dimensions de la canalisation 2, il est possible de déduire, grâce au traitement de l'image, une estimation du volume des boues B présentes dans la canalisation 2. Comme expliqué ci-après, l'informations de la hauteur apparente des boues B dans la canalisation 2 peut être obtenue à l'aide d'une caméra.

Comme indiqué précédemment, dans un mode de réalisation préféré, une caractéristique des boues B, à prendre en compte, est la densité des boues B. La densité est, généralement, de l'ordre de 1,4 pour les boues unitaires, de l'ordre de 1,2 pour les boues noires, et de l'ordre de 1,6 pour les boues pluviales.

En outre, les données d'entrée peuvent également comprendre, si nécessaire, le nombre de passes, c'est-à-dire le nombre d'allers-retours le long de la canalisation 2, que la tête de curage 4 doit réaliser lors du curage. En effet, en fonction du type et du volume des boues B présentes dans la canalisations 2, il peut être nécessaire que la tête de curage 4 réalise plusieurs passes pour un curage complet de la canalisation 2.

Dans le mode de réalisation particulier de la figure 1, l'interface 19 comprend un équipement portatif tel qu'une tablette 21 destinée à être portée par l'opérateur O. L'interface 19 peut également comprendre un poste fixe 22 agencé dans une cabine 23 de l'hydrocureur H. La tablette 21 et le poste fixe 22 sont munis d'éléments usuels permettant à l'opérateur O d'interagir avec les équipements du système 1. Il peut s'agir, par exemple, d'un clavier et d'un écran ou d'un écran tactile. En outre, la tablette 21 et le poste fixe 22 sont configurés pour pouvoir communiquer entre eux via une liaison L1 usuelle, par exemple une liaison de type Wi-Fi ou radio.

Dans le mode de réalisation particulier de la figure 1, l'unité de traitement de données 20 est intégrée dans le poste fixe 22 de l'hydrocureur H. Dans ce mode de réalisation, l'opérateur O entre les données d'entrée via la tablette 21, qui sont transmises à l'unité de traitement de données 20 via la liaison L1. De façon alternative, il peut également entrer les données d'entrée directement dans le poste fixe 22 depuis la cabine 23 de l'hydrocureur H. Dans d'autres modes de réalisation, l'unité de traitement de données 20 peut être intégrée ailleurs, par exemple directement dans la tablette 21.

L'unité de traitement de données 20 est configurée pour déterminer, à l'aide des données d'entrée fournies par l'opérateur O, la valeur d'au moins un paramètre de commande pour l'unité de commande 17 de l'enrouleur 16. L'enrouleur 16 est configuré pour pouvoir être commandé par l'unité de commande 17 à l'aide de ce paramètre de commande de manière à enrouler et dérouler le tuyau flexible 14. L'unité de traitement de données 20 peut correspondre à un calculateur usuel de type microprocesseur ou à un automate usuel, programmables avec des programmes prédéfinis.

L'unité de traitement de données 20 est programmée avec un algorithme permettant de déterminer la valeur d'un paramètre de commande spécifique en fonction des données entrées par l'opérateur O. Autrement dit, la valeur correspondante du ou des paramètres de commande considérés permettent de commander l'enrouleur 16 de manière à réaliser un curage adapté aux conditions réelles de la canalisation 2. Ainsi, l'enrouleur 16 peut être commandé, par exemple, par un automate pour enrouler et dérouler automatiquement le tuyau flexible 14 plus ou moins vite et/ou plus ou moins loin et/ou pour réaliser plus ou moins de passes (c'est-à-dire d'allers-retours le long de la canalisation 2) en fonction des dimensions de la canalisation 2 et de son état d'encrassement. Le curage ainsi réalisé est donc beaucoup plus efficace.

Dans un mode de réalisation particulier, l'unité de traitement de données 20 est configurée pour déterminer également la valeur d'au moins un paramètre de commande pour l'unité de commande 13 de la pompe 11. La pompe 11 est configurée pour pouvoir être commandée par l'unité de commande 13 à l'aide de ce paramètre de commande de manière à faire varier la vitesse ou la pression de ladite pompe 11. Ainsi, la pompe 11 peut être commandée pour aller plus ou moins vite, et donc pour fournir une pression plus ou moins importante à la tête de curage 4. Cela permet d'ajuster le débit d'eau en sortie des buses 10, en fonction notamment des dimensions de la canalisation 2 et de son encrassement. Le curage ainsi réalisé utilise donc la quantité d'eau réellement nécessaire.

Dans un mode de réalisation particulier, l'interface 19 est configurée pour permettre à l'opérateur O d'adapter la valeur des paramètres de commande des opérations de curage, notamment la valeur des paramètres de commande de l'enrouleur 16 et de la pompe 11, s'il estime qu'un ajustement est nécessaire par rapport aux valeurs des paramètres de commande déterminées par l'unité de traitement de données 20.

En outre, le système 1 comporte une unité de transmission 24 configurée pour transmettre le ou les paramètres de commande, déterminés par l'unité de traitement de données 20, à l'enrouleur 16 et à la pompe 11. Pour cela, comme représenté schématiquement sur la figure 4 dans un mode de réalisation particulier, l'unité de transmission 24 peut comporter un émetteur-récepteur 25 intégré au dispositif de commande 18 et des émetteurs-récepteurs 26 et 27 intégrés respectivement à l'enrouleur 16 et à la pompe 11. Comme représenté schématiquement par des liaisons L2 et L3, l'émetteur-récepteur 25 est configuré pour pouvoir communiquer avec les émetteurs-récepteurs 26 et 27, notamment afin de transmettre les paramètres de commande aux unités de commande 13 et 17. De manière usuelle, il peut s'agir d'une communication bidirectionnelle, filaire ou à distance, par exemple via des ondes radio.

Comme pour l'unité de traitement de données 20, l'émetteur-récepteur 25 de l'unité de transmission 24 peut être intégré dans le poste fixe 22 de la cabine 23 de l'hydrocureur H, ou ailleurs, par exemple dans la tablette 21.

Dans un mode de réalisation particulier, l'unité de traitement de données 20 est configurée pour déterminer les paramètres de commande pour l'enrouleur 16 et la pompe 11 à partir d'un algorithme approprié. Cet algorithme est, de préférence, basé sur des tables de correspondance prédéfinies. Par « tables de correspondance », on entend une structure de données définissant des associations entre des ensembles de données d'entrée et des valeurs de paramètres de commande. Chaque ensemble de données d'entrée est associé à une valeur d'au moins un paramètre de commande. Ces associations sont préalablement établies, par exemple de façon empirique en réalisant des essais sur des canalisations variées avec des boues variées. Ces associations peuvent permettent de définir, pour chaque ensemble de données d'entrée, des paramètres de commande optimaux pour l'enrouleur 16 et la pompe 11 afin de réaliser un curage le plus efficace possible.

Ainsi, pour une situation donnée (par exemple pour une canalisation donnée avec un type de boues donné et un volume de boues présentes dans la canalisation donné), les tables de correspondance permettent de déterminer rapidement quels paramètres de commande prédéfinis sont adaptés pour obtenir le curage le plus efficace.

Comme représenté schématiquement sur la figure 4, les tables de correspondance peuvent être stockées dans une base de données 28 configurée pour pouvoir être accessible par l'unité de traitement de données 20. La base de données 28 peut être intégrée dans le dispositif de commande 18 sur l'hydrocureur H ou être déportée ailleurs.

Dans un mode de réalisation particulier, les paramètres de commande pour l'enrouleur 16 et/ou la pompe 11 sont déterminés, par l'unité de traitement de données 20, à partir au moins des données suivantes :
- le type de boues, avec l'épaisseur et la densité des boues ;
- le diamètre de la canalisation ; et
- la puissance hydrodynamique de l'hydrocureur (débit et pression de la pompe à haute pression).

Dans un mode de réalisation particulier, la tête de curage 4 peut être équipée d'une caméra 29 configurée pour prendre des images de l'intérieur de la canalisation 2. Comme représenté sur la figure 1 et la figure 2, la caméra 29 peut être agencée sur la partie supérieure 9 de la tête de curage 4 de sorte que la caméra 29 puisse prendre des images vers l'avant de la tête de curage 4.

En outre, la caméra 29 est configurée pour être autonome, c'est-à-dire intégrée dans un boîtier étanche avec une batterie (pour la consommation électrique) et configurée pour transmettre les images prises via une liaison sans fil usuelle, par exemple une liaison Wi-Fi ou radio. A cet effet, le système 1 peut comporter une balise 30 relais configurée pour recevoir les images transmises par la caméra 29 et pour transmettre ces images au dispositif de commande 18. Alternativement, la balise 30 peut être configurée pour transmettre lesdites images à une autre balise intermédiaire agencée ailleurs sur l'hydrocureur H. Cette balise intermédiaire étant configurée pour transmettre lesdites images au dispositif de commande 18.

Comme représenté sur la figure 1, la balise 30 peut être intégrée dans un équipement de guidage 31 destiné à être agencé au niveau de la bouche d'égout 3. L'équipement de guidage 31 est prévu pour guider les éléments à introduire dans la canalisation 2, notamment le tuyau flexible 14 raccordé à la tête de curage 4.

Par ailleurs, la caméra 29 peut être munie d'un éclairage autonome (avec sa propre batterie), par exemple un éclairage à LED, pour éclairer l'intérieur de la canalisation 2.

Dans un mode de réalisation particulier, l'unité de traitement de données 20 peut être configurée pour utiliser les images prises par la caméra 29 afin de déterminer au moins une des données d'entrées permettant de déterminer les paramètres de commande pour l'enrouleur 16 et la pompe 11. Par exemple, l'unité de traitement de données 20 peut être configurée pour analyser une image de l'intérieur de la canalisation 2 avant le curage afin de déterminer le type et/ou le volume des boues B présentes dans la canalisation 2. D'autres informations telles que le diamètre D de la canalisation 2 peuvent également être obtenues via l'analyse d'images prises par la caméra 29. Ces caractéristiques correspondent à des données d'entrée que l'unité de traitement de données 20 peut utiliser pour déterminer les paramètres de commande. Les données d'entrée déterminées par l'unité de traitement de données 20 à partir d'images prises par la caméra 29 peuvent servir à compléter d'autres données d'entrée fournies par l'opérateur O via l'interface 19.

Les images (traitées par une intelligence artificielle) permettent de déterminer le pourcentage de hauteur entre le haut de la canalisation, l'eau en surface et l'épaisseur d'eau au-dessus de la boue. On détermine, grâce aux images, la hauteur de la boue en partie basse de la canalisation, hauteur qui est utilisée comme donnée d'entrée ou pour déterminer le volume de la boue. La caméra 29 peut être utilisée pour prendre des images de l'intérieur de la canalisation 2, en permanence lors du curage afin que l'opérateur O puisse suivre l'intervention depuis son poste de pilotage et reprendre la main de façon prioritaire si nécessaire.

Par ailleurs, la caméra 29 peut également être utilisée pour prendre des images de l'intérieur de la canalisation 2 à d'autres moments, par exemple après les opérations de curage. De telles images peuvent permettre de rendre compte de l'état de la canalisation 2 après le curage. En plus d'évaluer l'efficacité du curage, cela peut permettre d'identifier de potentiels dommages dans la canalisation 2 pouvant perturber l'écoulement des eaux (bris d'égout, racines, ...).

Comme la caméra 29 est destinée à fournir des images en temps réel de l'intérieur de la canalisation 2, l'interface 19, sur la tablette 21 et/ou sur le poste fixe 22 dans la cabine 23 de l'hydrocureur H, est équipée d'un écran permettant à l'opérateur O de visualiser l'intérieur de la canalisation 2 à tout moment pendant les opérations de curage. Cela peut permettre à l'opérateur O d'adapter les valeurs des paramètres de commande, notamment la valeur des paramètres de commande de l'enrouleur 16 et de la pompe 11, s'il estime qu'un ajustement est nécessaire.

Dans un mode de réalisation particulier, le système 1 peut comporter une roue codeuse 32 configurée pour pouvoir être entraînée en rotation lorsque le tuyau flexible 14 est enroulé et déroulé par l'enrouleur 16. La roue codeuse 32 correspond à une roue de mesure permettant de déterminer la position de la tête de curage 4 dans la canalisation 2. En effet, le déplacement angulaire de la roue codeuse 32 étant lié au déplacement du tuyau flexible 14, il est possible de déterminer la position de la tête de curage 4 en fonction de la position angulaire de la roue codeuse 32 et de régler de façon régulière la vitesse de déroulement et d'enroulement malgré les différentes couches de flexible positionnées sur l'enrouleur.

De manière usuelle, la roue codeuse 32 peut correspondre à une roue de mesure usuelle munie d'un capteur optique permettant déterminer la position angulaire de ladite roue codeuse 32. La roue codeuse 32 peut être équipée d'un émetteur Wi-Fi permettant de transmettre des données au dispositif de commande 18.

Comme représenté sur la figure 1 dans un mode de réalisation particulier, la roue codeuse 32 peut être intégrée dans un élément de guidage 33 de l'équipement de guidage 31. L'élément de guidage 33 peut correspondre à une roue permettant de guider le tuyau flexible 14 dans la canalisation 2. Cette roue peut être agencée au niveau d'un angle 34 situé à l'intersection entre la canalisation 2 et la bouche d'égout 3 de manière à éviter le frottement du tuyau flexible 14 sur une arête vive. L'élément de guidage 33 est configuré pour guider le tuyau flexible 14 de sorte que le déplacement du tuyau flexible 14 entraîne la roue codeuse 32 en rotation. L'élément de guidage 33 permet de dévier la direction du tuyau flexible de 90°, de la direction verticale (dans la bouche d'égout 3) à la direction horizontale (dans la canalisation 2).

Dans un mode de réalisation préféré, la balise 30 permettant de transmettre les images prises par la caméra 29 peut être incorporée dans l'équipement de guidage 31 comprenant la roue codeuse 32.

Dans un mode de réalisation particulier, la caméra 29 peut être configurée pour filmer l'intérieur de la canalisation 2 au fur et à mesure que la tête de curage 4 est déplacée dans la canalisation 2. Cela peut permettre, une fois le curage réalisé, de vérifier l'état final de la canalisation 2. Il est ainsi possible de rendre compte au gestionnaire de la canalisation 2, sous la forme de photos ou de vidéos (qui sont par exemple directement stockées sur le « cloud »), du travail de curage réalisé et de l'état général de la canalisation 2.

Comme précisé ci-avant, le système 1 tel que décrit ci-dessus, est particulièrement adapté pour équiper un véhicule tel que l'hydrocureur H. Dans un mode de réalisation particulier représenté sur la figure 1, l'hydrocureur H comporte une potence 35 configurée pour guider le tuyau flexible 14 depuis l'enrouleur 16 vers la canalisation 2. Dans ce mode de réalisation particulier, la potence 35 est agencée sur le dessus de l'hydrocureur H et configurée de manière à pouvoir être déployée vers l'avant de l'hydrocureur H. Pour cela, la potence 35 peut être munie d'un bras pivotant vers l'avant de l'hydrocureur H autour d'un axe Y vertical. Alternativement, ou en complément du pivot, le bras de la potence 35 peut être télescopique. En outre, la potence 35 peut être configurée pour pouvoir être pivotée de part et d'autre de l'hydrocureur H (selon l'axe Y du bras pivotant).

L'opérateur O aura ainsi plus de facilité pour se positionner au-dessus de la bouche d'égout, que si l'enrouleur se trouvait à l'arrière. De plus, il ne travaille plus en aveugle, avec les économies d'eau et de carburant qui en découlent.

Ainsi, le travail de curage peut être réalisé depuis l'avant de l'hydrocureur H (à savoir du côté de la cabine 23). Cela permet à l'opérateur O de pouvoir suivre visuellement les opérations de curage tout en étant installé au poste fixe 22 dans la cabine 23 de l'hydrocureur H.

Dans cette position, dans la cabine 23, l'opérateur O sera en sécurité lors du curage, car il sera hors de tous risques humains (en évitant le risque d'être renversé sur la voie publique, qui existe en travaillant à l'arrière), il ne risque pas de respirer des gaz toxiques provenant de la bouche d'égout, et il évite des éventuels retours intempestifs de la tête de curage.

Dans un mode de réalisation particulier représenté sur la figure 1, l'hydrocureur H comporte un système d'aspiration 36 configuré pour collecter les boues ramenées par le système 1, en les aspirant. Le système d'aspiration 36 comprend une cuve 37 de récupération prévue pour recevoir les boues qui sont aspirées. Le système d'aspiration 36 comprend également une pompe à vide 38 configurée pour générer une dépression dans la cuve 37 de manière à permettre l'aspiration des boues. Le système d'aspiration 36 comprend, de plus, un tuyau d'aspiration 39 destiné à être introduit dans la bouche d'égout 3 au niveau de la partie aval de la canalisation 2. Plus précisément, le tuyau d'aspiration 39 est introduit à l'endroit où les boues curées par le système 1 s'écoulent, afin de pouvoir les aspirer. Le tuyau d'aspiration 39 est relié à la cuve 37 de manière à permettre l'aspiration des boues en utilisant la dépression générée par la pompe à vide 38.

Le système d'aspiration 36 comprend un enrouleur 40 apte à recevoir le tuyau d'aspiration 39. L'enrouleur 40 est configuré pour enrouler et dérouler le tuyau d'aspiration 39 de manière à l'amener jusqu'à la canalisation 2. La potence 35 est configurée pour guider le tuyau d'aspiration 39 depuis l'enrouleur 40 vers la canalisation 2.

Par ailleurs, comme représenté sur la figure 1, l'hydrocureur H peut comprendre un boîtier de commande 41 portatif destiné à être porté par l'opérateur O. Ce boîtier de commande 41 peut être configuré pour permettre à l'opérateur O de commander les systèmes de l'hydrocureur H, notamment des éléments du système de curage 1 et du système d'aspiration 36.

De manière non limitative, le boîtier de commande peut être configuré pour commander :
- la mise en route de la pompe 11 et de la pompe à vide 38 ;
- le réglage de la pression de la pompe 11 ;
- l'ouverture et la fermeture de vannes d'aspiration pour l'aspiration des boues ;
- le bennage de la cuve 37 pour vider les boues collectées ;
- le verrouillage et le déverrouillage ainsi que l'ouverture et la fermeture d'une porte arrière 42 de la cuve 37.

Selon le mode de réalisation considéré, certaines fonctionnalités du boîtier de commande peuvent être partiellement ou totalement intégrées dans l'interface 19 du système 1 (à savoir dans la tablette 21 et/ou dans le poste fixe 22 de la cabine 23).

Dans un mode de réalisation particulier, la pompe à vide 38 peut également être configurée pour être commandée automatiquement par le dispositif de commande 18. La commande de la pompe à vide 38 peut être réalisée de manière similaire à celle de la pompe 11.

Le système 1 tel que décrit ci-dessus, permet de mettre en œuvre un procédé P de commande représenté schématiquement sur la figure 5. Dans le mode de réalisation particulier de la figure 5, le procédé P comprend une étape E1 d'entrée de données, une étape E2 de détermination et une étape E3 de transmission.

L'étape E1 est mise en œuvre par l'opérateur O via l'interface 19 pour entrer les données d'entrée comprenant au moins les caractéristiques relatives à la canalisation 2 et les caractéristiques relatives aux boues B présentes dans la canalisation 2.

L'étape E2 est mise en œuvre par l'unité de traitement de données 20 pour déterminer, à l'aide des données d'entrée entrée à l'étape E1, la valeur du paramètre de commande permettant de commander l'unité de commande 17 de l'enrouleur 16.

L'étape E3 est mise en œuvre par l'unité de transmission 24 pour transmettre le paramètre de commande, déterminé à l'étape E2, à l'unité de commande 17 de l'enrouleur 16.

Dans un mode de réalisation particulier, l'étape E2 comprend la détermination du paramètre de commande permettant de commander l'unité de commande 13 de la pompe 11. De plus, l'étape E3 comprend la transmission de ce paramètre de commande à l'unité de commande 13 de la pompe 11.

Par ailleurs, dans un mode de réalisation particulier représenté sur la figure 5, le procédé P permet de prendre en compte des images prises par la caméra 29 pour déterminer au moins une caractéristique correspondant à l'une des données d'entrée. A cet effet, l'étape E1 comprend une sous-étape E10 de positionnement, une sous-étape E11 de prise d'image et une sous-étape E12 de traitement de données.

La sous-étape E10 est mise en œuvre par l'opérateur O pour positionner la tête de curage 4 à l'intérieur de la canalisation 2 de sorte que la caméra 29 puisse prendre les images de l'intérieur de la canalisation 2. Plus précisément, la tête de curage 4 est positionnée de sorte que la caméra 29 puisse prendre les images permettant de visualiser toute la section de la canalisation 2 avec notamment les boues B présentes.

La sous-étape E11 est mise en œuvre par la caméra 29 pour prendre les images de l'intérieur de la canalisation 2. La sous-étape E11 peut comprendre la prise d'images à différents endroits de la canalisation 2, ce qui peut permettre d'obtenir des informations plus précises sur l'état de la canalisation 2. Dans ce cas, les sous-étapes E11 et E12 sont mises en œuvre de manière itérative autant de fois que des images sont nécessaires.

La sous-étape E12 est mise en œuvre par l'unité de traitement de données 20 pour déterminer la valeur d'au moins une caractéristique relative aux boues B présentes dans la canalisation 2, à partir de l'image prise par la caméra 29. La caractéristique, ainsi déterminée, correspond à l'une des données d'entrée utilisées à l'étape E2 pour la détermination des valeurs du ou des paramètres de commande considérés. En effet, à partir de l'image prise par la caméra 29, il est possible d'obtenir des informations qui sont difficilement accessibles autrement. II est notamment possible de déterminer le type et le volume des boues B présentes dans la canalisation 2.

II est également possible de réaliser un compte-rendu du curage réalisé, dès que le travail est terminé. Ainsi, il est notamment possible de fournir, en particulier par internet, des images décrivant l'état de la canalisation après le curage, accompagnées d'informations telles que, par exemple :
- le nom et l'adresse du gestionnaire du réseau ;
- le nom et de la rue de la ville où se trouve la canalisation avec son positionnement GPS ; et/ou
- la date et l'heure d'intervention.

Le système 1 équipant l'hydrocureur H, tel que décrit ci-dessus, présente de nombreux avantages. En particulier :
- il permet d'améliorer l'efficacité du curage en tenant compte des conditions réelles de la canalisation 2 ;
- il permet de réduire la consommation d'eau et donc de réduire les coûts d'exploitation lié à la consommation de carburant et au temps nécessaire au ravitaillement d'eau de l'hydrocureur H ;
- il permet un gain de temps grâce à l'automatisation des opérations de curage une fois les données d'entrée acquises par le dispositif de commande18 ;
- il permet d'améliorer la sûreté pour l'opérateur O qui n'a pas besoin d'être à proximité de l'entrée de la canalisation 2 pendant le curage et qui est donc à l'abri des risques liés aux effluves toxiques ou à une potentielle éjection intempestive de la tête de curage 4 ;
- il permet d'améliorer les conditions de travail de l'opérateur O en rendant le travail possible depuis l'avant de l'hydrocureur H, ce qui permet à l'opérateur O de suivre les opérations de curage depuis la cabine 23 ;
- la caméra 29 permet de déterminer plus précisément certaines données d'entrée, notamment les caractéristiques relatives aux boues B présentes dans la canalisation 2 ;
- la caméra 29 permet à l'opérateur de visualiser l'intérieur de la canalisation 2 pour mieux préparer et superviser les opérations de curage ;
- la caméra 29 permet de rendre compte de l'état de la canalisation 2 avant le curage, et surtout après le curage pour :
   - détecter des potentiels dommages dans la canalisation 2 qui ne seraient habituellement pas détectés lors d'un curage ;
   - avoir un aperçu du travail réalisé afin de le valoriser.

## Revendications

1. Système de curage pour réaliser le curage d'une canalisation (2) d'un réseau d'assainissement susceptible de contenir des boues (B), ledit système (1) de curage comprenant au moins :
- une tête de curage (4) configurée pour pouvoir être introduite dans la canalisation (2) de manière à pouvoir être déplacée à l'intérieur de ladite canalisation (2), la tête de curage (4) étant configurée pour projeter de l'eau à haute pression afin de curer la canalisation (2) ;
- une pompe (11) à eau à haute pression configurée pour fournir de l'eau à haute pression à la tête de curage (4) ;
- un tuyau flexible (14) reliant la pompe (11) à haute pression et la tête de curage (4) afin d'alimenter ladite tête de curage (4) en eau à haute pression ;
- un enrouleur (16) apte à recevoir le tuyau flexible (14), l'enrouleur (16) étant configuré pour pouvoir enrouler et dérouler le tuyau flexible (14) de manière à permettre le déplacement de la tête de curage (4) dans la canalisation (2) ;
- un dispositif de commande (18) comprenant :
• une interface (19) homme-machine permettant à un opérateur (O) d'entrer des données d'entrée comprenant au moins des caractéristiques relatives à la canalisation (2) et des caractéristiques relatives aux boues (B) présentes dans la canalisation (2) ; et
• une unité de traitement de données (20) configurée pour déterminer, à l'aide des données d'entrée, la valeur d'au moins un premier paramètre de commande ;
- une caméra (29) équipant la tête de curage (4), la caméra (29) étant configurée pour pouvoir prendre des images de l'intérieur de la canalisation (2), la caméra (29) étant autonome et configurée pour transmettre les images prises via une liaison sans fil, l'unité de traitement de données (20) étant configurée pour pouvoir utiliser les images prises par la caméra (29) pour déterminer au moins une des données d'entrée permettant de déterminer le ou les paramètres de commande ; et
- une unité de transmission (24) configurée pour transmettre ladite valeur du premier paramètre de commande à une première unité de commande (17), l'enrouleur (16) étant configuré pour pouvoir être commandé par la première unité de commande (17) à l'aide de ladite valeur de manière à enrouler et/ou dérouler le tuyau flexible (14) permettant le déplacement de la tête de curage (4) afin de curer la canalisation (2).

2. Système de curage selon la revendication 1,
**caractérisé en ce que** les données d'entrées comprennent au moins l'une des données suivantes :
- le type de la canalisation (2) ;
- le diamètre (D) de la canalisation (2) ;
- le type des boues (B) présentes dans la canalisation (2) ; et
- une donnée représentative du volume des boues (B) présentes dans la canalisation (2).

3. Système de curage selon l'une quelconque des revendications 1 et 2, **caractérisé en ce que** le ou les paramètres de commande de l'enrouleur (16) déterminés par l'unité de traitement de données (20) comprennent au moins l'un des paramètres suivants :
- une vitesse de déroulage de l'enrouleur (16) ;
- une vitesse d'enroulage de l'enrouleur (16) ;
- une distance de déroulage de l'enrouleur (16) ;
- une distance d'enroulage de l'enrouleur (16) ;
- un nombre de passes pour la tête de curage (4).

4. Système de curage selon l'une quelconque des revendications 1 à 3, **caractérisé en ce que** l'unité de traitement de données (20) est configurée pour déterminer la valeur d'au moins un second paramètre de commande, l'unité de transmission (24) étant configurée pour transmettre le second paramètre de commande à une seconde unité de commande (13), la pompe (11) étant configurée pour pouvoir être commandée par la seconde unité de commande (13) à l'aide de ladite valeur du second paramètre de commande de manière à faire varier la vitesse de la pompe (11) permettant d'obtenir un débit d'eau souhaité pour le curage de la canalisation (2).

5. Système de curage selon l'une quelconque des revendications 1 à 4, **caractérisé en ce qu'**il comporte une base de données (28) comprenant des tables de correspondance regroupant des ensembles de données d'entrée et des valeurs de paramètres de commande prédéterminés, une valeur d'au moins un paramètre de commande étant associée à chaque ensemble de données d'entrée, l'unité de traitement de données (20) étant configurée pour déterminer une valeur d'au moins un paramètre de commande à l'aide de ces tables de correspondance.

6. Système de curage selon l'une quelconque des revendications 1 à 5, **caractérisé en ce qu'**il comprend une roue codeuse (32) apte à être entraînée en rotation lorsque le tuyau flexible (14) est enroulé et déroulé par l'enrouleur (16), la position angulaire de la roue codeuse (32) permettant de déterminer la position de la tête de curage (4) dans la canalisation (2).

7. Système de curage selon la revendication 6,
**caractérisé en ce que** la roue codeuse (32) est intégrée dans un élément de guidage (33) destiné à être agencé au niveau d'un angle d'entrée (34) de la canalisation (2), l'élément de guidage (33) étant configuré pour guider le tuyau flexible (14) de sorte que le déplacement du tuyau flexible (14) entraîne la roue codeuse (32).

8. Système de curage selon l'une quelconque des revendications précédentes, **caractérisé en ce que** ladite liaison sans fil est une liaison Wi-Fi ou une liaison radio.

9. Système de curage selon l'une quelconque des revendications précédentes, **caractérisé en ce qu'**il comporte une balise (30) relais configurée pour recevoir les images transmises par la caméra (29) et pour transmettre ces images au dispositif de commande (18).

10. Hydrocureur pour réaliser le curage d'une canalisation (2) d'un réseau d'assainissement susceptible de contenir des boues (B),
**caractérisé en ce que** l'hydrocureur (H) est équipé d'un système (1) de curage selon l'une quelconque des revendications 1 à 9.

11. Hydrocureur selon la revendication 10,
**caractérisé en ce qu'**il comporte une potence (35) déployable vers l'avant de l'hydrocureur (H) pour guider le tuyau flexible (14) depuis l'enrouleur (16) vers la canalisation (2), la potence (35) étant configurée pour pouvoir être pivotée de part et d'autre de l'hydrocureur (H).

12. Hydrocureur selon la revendication 11,
**caractérisé en ce qu'**il comporte un système d'aspiration (36) comprenant :
- une cuve (37) de récupération des boues (B) ;
- une pompe à vide (38) configurée pour générer une dépression dans la cuve (37) de récupération ; et
- un tuyau d'aspiration (39) relié à la cuve (37) de récupération et destiné à être agencé dans la canalisation (2),
le système d'aspiration (36) étant configuré pour pouvoir aspirer les boues (B) curées par le système (1) de curage.

13. Procédé de commande d'un système (1) de curage pour curer une canalisation (2) d'un réseau d'assainissement susceptible de contenir des boues (B), ledit système (1) de curage comprenant :
- une tête de curage (4) configurée pour pouvoir être introduite dans la canalisation (2) de manière à pouvoir être déplacée à l'intérieur de ladite canalisation (2), la tête de curage (4) étant configurée pour projeter de l'eau à haute pression afin de curer la canalisation ;
- une pompe (11) à eau à haute pression configurée pour fournir de l'eau à haute pression à la tête de curage (4) ;
- un tuyau flexible (14) reliant la pompe (11) à haute pression et la tête de curage (4) afin d'alimenter ladite tête de curage (4) en eau à haute pression ;
- une caméra (29) équipant la tête de curage (4), la caméra (29) étant configurée pour pouvoir prendre des images de l'intérieur de la canalisation (2), la caméra (29) étant autonome et configurée pour transmettre les images prises via une liaison sans fil ; et
- un enrouleur (16) apte à recevoir le tuyau flexible (14), l'enrouleur 14 étant configuré pour pouvoir enrouler et dérouler le tuyau flexible (14) de manière à permettre le déplacement de la tête de curage (4) dans la canalisation (2),
**caractérisé en ce que** le procédé (P) de commande comprend au moins les étapes successives suivantes mises en œuvre par un dispositif de commande (18) :
- une étape (E1) d'entrée de données, mise en œuvre par un opérateur (O) via une interface (19) homme-machine, pour entrer des données d'entrée comprenant au moins des caractéristiques relatives à la canalisation (2) et des caractéristiques relatives aux boues (B) présentes dans la canalisation (2) ;
- une étape (E2) de détermination, mise en œuvre par une unité de traitement de données (20), pour déterminer, à l'aide au moins des données d'entrée, la valeur d'au moins un premier paramètre de commande ; et
- une étape (E3) de transmission, mise en œuvre par une unité de transmission (24), pour transmettre ladite valeur à une première unité de commande (17),
l'enrouleur (16) étant configuré pour pouvoir être commandé par la première unité de commande (17) à l'aide de ladite valeur du premier paramètre de commande de manière à enrouler et/ou dérouler de tuyau flexible (14) permettant le déplacement de la tête de curage (4) afin de curer la canalisation (2).

14. Procédé de commande selon la revendication 13,
caractérisé en que :
- l'étape (E2) de détermination comprend la détermination, à l'aide des données d'entrée, de la valeur d'au moins un second paramètre de commande ; et
- l'étape (E3) de transmission comprend la transmission du second paramètre de commande à une seconde unité de commande (13),
la pompe (11) étant configurée pour pouvoir être commandée par la seconde unité de commande (13) à l'aide de ladite valeur du second paramètre de commande de manière à faire varier la vitesse de la pompe (11) permettant d'obtenir un débit d'eau souhaité pour le curage de la canalisation (2).

15. Procédé de commande selon l'une quelconque des revendications 13 et 14, **caractérisé en ce que** l'étape (E1) d'entrée de données comprenant au moins les sous-étapes successives suivantes :
- une sous-étape (E10) de positionnement ,mise en œuvre par l'opérateur (O), pour positionner la tête de curage (4) à l'intérieur de la canalisation (2) ;
- une sous-étape (E11) de prise d'image, mise en œuvre par la caméra, pour prendre au moins une image de l'intérieur de la canalisation (2) permettant de visualiser les boues (B) présentes dans la canalisation (2) ; et
- une sous-étape (E12) de traitement de données, mise en œuvre par l'unité de traitement de données (20), pour déterminer au moins une caractéristique relative aux boues (B) présentes dans la canalisation (2) à partir de l'image prise par la caméra,
la caractéristique déterminée à la sous-étape (E12) de traitement de données correspondant à l'une des données d'entrée utilisée à l'étape (E2) de détermination pour la détermination du premier paramètre de commande.
